# FASCICULE DE BREVET EUROPEEN

(11) **EP 0 765 515 B1**
(45) Date de publication et mention de la délivrance du brevet: **26.08.1998**
(21) Numéro de dépôt: 95923426.1
(22) Date de dépôt: 22.06.1995
(51) Int. Cl.: G09F 11/32

(54) **MODULE AUTONOME ET PILOTE DE STOCKAGE, DE SELECTION ET DE PRESENTATION D'AFFICHES**
AUTONOMES, GESTEUERTES MODUL ZUM LAGERN, AUSWAEHLEN UND PRAESENTIEREN VON ANZEIGEN
SELF-CONTAINED GUIDED MODULE FOR STORING, SELECTING AND DISPLAYING POSTERS

(30) Priorité: 28.06.1994 FR 9408236
(43) Date de publication de la demande: 02.04.1997
(73) Titulaire: Chevassus, Michel, 75005 Paris (FR); Charron, Jean-Yves, 75004 Paris (FR); Cliville, Francois, 81400 Carmaux (FR); CHARRON, Philippe, 78124 Mareil-sur-Mauldre (FR)
(72) Inventeur: Chevassus, Michel, 75005 Paris (FR); Charron, Jean-Yves, 75004 Paris (FR); Cliville, Francois, 81400 Carmaux (FR); CHARRON, Philippe, 78124 Mareil-sur-Mauldre (FR)
(74) Mandataire: Thébault, Jean-Louis
(86) Numéro de dépôt international: FR9500832
(87) Numéro de publication internationale: WO9600961

(56) Documents cités:
- EP-A- 0 419 732
- WO-A-93/08557

## Description

La présente invention a pour objet un module de stockage, de sélection et de présentation d'affiches notamment pour les manifestations sportives, pour l'affichage à la ville et pour la publicité sur le lieu de vente, dite PLV.

La présentation d'affiches en continu telle qu'elle existe ne donne pas satisfaction car il est impossible d'ajouter aisément de nouvelles images ou d'en retirer. De plus, la chronologie de passage de ces images s'effectue suivant un ordre successif invariable ou, dans le cas où l'on souhaite sauter un certain nombre d'images, il faut non seulement un certain délai mais de plus les images intermédiaires défilent très rapidement ce qui n'est pas souhaitable pour une bonne communication.

D'autre part, dans le cas de certaines manifestations, il faut pouvoir changer très rapidement la totalité des images ce qui est toujours difficile lorsque celles-ci sont supportées par un film unique de grande longueur.

Un autre problème se pose lorsque, au dernier moment, un annonceur se retire et qu'il faut modifier le film déjà fabriqué.

Un autre besoin s'est exprimé : la visualisation d'images recto-verso, les images présentées sur une face étant totalement différentes des images présentées sur l'autre face.

On connaît la demande de brevet EP N° 91402815.4 qui décrit un dispositif d'affichage d'informations notamment publicitaires, avec un bâti support muni d'une fenêtre d'affichage et dont la caractéristique principale consiste en la combinaison d'un magasin avec au moins un panneau support d'informations, des moyens de sélection et de préhension de l'un desdits panneaux et des moyens de transfert de ce panneau au droit de la fenêtre d'affichage.

Le mécanisme comprend au moins deux courroies tendues entre des poulies supportées par deux arbres disposés, l'un en partie haute du bâti support et l'autre en partie basse.

Ces courroies supportent des moyens de préhension et il est en outre prévu des moyens de sélection d'une affiche parmi les autres, au sein du magasin.

Il se trouve qu'un tel dispositif, s'il donne satisfaction dans le principe, présente néanmoins des problèmes de fonctionnement.

En effet, les affiches sont stockées dans le magasin en appui sur l'une de leurs tranches, parallèles les unes aux autres et plaquées les unes contre les autres. Compte tenu du fait que de telles affiches doivent être de faible épaisseur, imprimables, suffisamment lourdes pour se repositionner par gravité et suffisamment résistantes pour subir une traction, le choix des matériaux est très réduit et il se limite essentiellement à des feuilles en matière plastique.

De tels dispositifs d'affichage sont prévus pour être installés en intérieur dans des salles, par exemple lors de manifestations sportives, culturelles, mais également à l'extérieur, sur des terrains de sport. Dans de telles conditions, ces modules sont soumis aux intempéries, ce qui comprend les variations de température, de degré hygrométrique et de nature même de l'air (ambiance saline par exemple).

Aussi, le fonctionnement d'un tel dispositif reste très délicat et très aléatoire car, lors de la sélection, une seule affiche est saisie mécaniquement par les moyens de préhension mais une ou plusieurs autres affiches non désirées sont entraînées, de façon totalement aléatoire, par l'affiche sélectionnée, ceci tant par les forces électrostatiques que par des phénomènes de "collage".

On comprend qu'un tel dysfonctionnement pose des problèmes lors de l'utilisation de tels dispositifs, ce qui est totalement incompatible si de tels dispositifs sont utilisés pendant une manifestation en présence de médias équipées de moyens audiovisuels.

De nombreux essais ont été menés, sans succès, en revêtant les feuilles de matériau dans lesquelles sont réalisées les affiches avec des agents lubrifiants à base de silicone ou de polytétrafluoroéthylène.

De plus, les moyens de préhension décrits dans cette demande sont des moyens simple accrochage qui offrent une sécurité douteuse. Il suffit là encore de différences de température pour modifier la raideur du matériau composant l'affiche ou même pour modifier les dimensions de cette affiche à cause de la dilatation engendrée par l'augmentation de température, ce qui conduit régulièrement à des décrochages intempestifs qui sont non moins préjudiciables dans le cas de ces dispositifs réservés à la présentation d'informations.

La présente invention a pour but de pallier les problèmes engendrés par les dispositifs existants et d'apporter les services supplémentaires requis par les annonceurs.

Aussi, le module de stockage, de sélection et de présentation d'affiches selon l'invention permet de sélectionner et de saisir une affiche parmi d'autres quel qu'en soit le nombre, de garantir un accrochage efficace, de s'affranchir des problèmes de dilatation et de température ainsi que des contraintes engendrées par les conditions atmosphériques qui induisent notamment des forces électrostatiques, de présenter des images différentes recto-verso, de permettre un choix de présentation des images pour réaliser une image unique ou une répétition d'une image isolée, en juxtaposant plusieurs modules.

Le module de stockage, de sélection et de présentation d'affiches selon l'invention, dans un mode de réalisation préférentiel tel qu'il va être décrit en détail ci-après, comporte de nombreux agencements qui simplifient la mise en oeuvre en augmentant l'accessibilité, ce qui est le gage d'une grande fiabilité totalement nécessaire à ce type de module.

A cet effet, le module de stockage, de sélection et de présentation d'affiches, selon l'invention, notamment pour les manifestations sportives, pour la ville et pour la publicité sur le lieu de vente, comprend un bâti avec un carter et une face avant transparente, équipé d'un ensemble rotatif composé de deux arbres entraînés en rotation par un moteur à déplacement séquentiel, positionnés l'un en haut du bâti et l'autre en bas, des poulies fixées sur ces arbres entre lesquelles sont tendues des courroies de manoeuvre des affiches, des moyens de préhension rapportés et solidaires de ces courroies, un magasin de stockage d'affiches indépendantes les unes des autres et munies chacune de languettes de préhension avec un trou chacune, stockées parallèlement à la face avant transparente, des moyens de sélection d'une affiche parmi les affiches stockées, des moyens de pilotage de la sélection, et ce module se caractérise en ce qu'il comprend des moyens de retenue des affiches non sélectionnées.

En outre, le module de stockage, de sélection et de présentation d'affiches comprend des moyens d'accrochage de sécurité.

Selon un mode de réalisation particulier, les moyens de retenue comprennent une platine mobile en translation parallèlement au plan des affiches, une rangée de trous de sélection ménagés en pied des affiches avec au moins un trou ouvert et au moins un doigt de retenue, solidaire de la platine, entraîné par des moyens de mise en saillie et mobile entre deux positions, l'une en saillie dans laquelle le doigt pénètre dans le trou ouvert de l'affiche sélectionnée et dans les trous fermés des autres affiches et l'autre en retrait pour permettre son déplacement en translation lors des déplacements de ladite platine mobile.

Plus particulièrement, les moyens de mise en saillie comprennent une tige solidaire du doigt et montée à rotation par rapport à la platine autour d'un axe, l'extrémité libre de cette tige comprenant un pion fixe monté à rotation, de façon excentrée sur une roue dentée mue en rotation par une motorisation générale sur un secteur angulaire limité et donné.

De plus, la platine mobile est montée coulissante en translation parallèlement au plan des affiches et comprend des moyens d'entraînement et des moyens de calage.

Ces moyens d'entraînement et de calage comprennent un moteur solidaire du bâti, une courroie tendue entre une première poulie solidaire également du bâti et une seconde poulie solidaire de l'arbre moteur, les moyens de calage comprenant un détecteur optique et une règle graduée portée par la platine, ce détecteur étant relié aux moyens de pilotage de façon à commander le moteur de ces moyens d'entraînement.

Toujours selon le mode préférentiel retenu, les moyens de sélection comprennent des moyens de calage, au moins un doigt de sélection articulé sur une platine mobile en translation parallèlement au plan des affiches, des moyens d'entraînement de cette platine et des moyens de manoeuvre de ce doigt de sélection entre une première position dans laquelle le doigt pénètre à travers le trou d'une languette de préhension de l'affiche sélectionnée et une seconde position dans laquelle le doigt est escamoté pour permettre le déplacement en translation parallèlement au plan des affiches, ces moyens de manoeuvre étant solidaires de cette platine.

L'agencement optimisé est prévu de façon que les platines mobiles des moyens de retenue et de sélection, les moyens d'entraînement en translation parallèlement au plan des affiches, les moyens de calage sont communs.

Les moyens de manoeuvre du doigt des moyens de sélection comprennent un axe excentré solidaire d'une roue dentée entraînée par une autre roue dentée mue en rotation par une motorisation générale, axe sur lequel ledit doigt est monté pivotant et un galet monté libre en rotation sur ce doigt et prévu pour coopérer avec une came embarquée sur la platine mobile de façon que le doigt décrive une courbe fermée de forme adéquate lorsque la roue dentée se déplace sur un secteur angulaire limité et donné.

Les moyens d'accrochage de sécurité comprennent, quant à eux, au moins un ensemble fixe en translation comportant un doigt d'accrochage de sécurité, des moyens de manoeuvre de ce doigt entre une position en saillie dans laquelle le doigt d'accrochage de sécurité pénètre à travers le trou ménagé dans une languette d'accrochage de sécurité positionnée de façon identique pour toutes les affiches et une seconde position dans laquelle le doigt est en retrait.

Ces moyens de manoeuvre du doigt d'accrochage de sécurité comprennent un axe solidaire d'une roue dentée mue en rotation par une motorisation générale et monté de façon excentrée, un galet monté libre en rotation sur ce doigt et prévu pour coopérer avec une came solidaire du bâti.

La motorisation générale comprend un arbre à pans ou cannelé, une roue dentée solidaire de cet arbre et un moteur avec un pignon coopérant avec cette roue dentée.

Selon une autre caractéristique, les moyens de préhension comprennent au moins un embase solidaire des courroies de manoeuvre des affiches avec un guide des têtes d'affiche, comprenant un cliquet soumis à l'action d'un ressort de rappel, plaqué contre le guide et prévu pour passer à travers le trou de la languette correspondante.

Le cliquet est prévu pour coopérer avec une came solidaire du bâti afin de provoquer l'ouverture de ce cliquet après un tour complet de la courroie correspondante.

La platine commune comprend un tube monté coulissant sur cet arbre de la motorisation générale et disposé de façon coaxiale et extérieure par rapport à cet arbre.

Selon un perfectionnement de l'invention, le module de stockage, de sélection et de présentation d'affiches comprend des moyens de centrage des affiches dans le magasin de stockage.

Ces moyens de centrage comprennent au moins une butée et des trous ouverts prévus dans les affiches pour venir à cheval sur ladite butée.

Selon une variante de réalisation, les affiches sont suspendues aux moyens d'accrochage de sécurité et l'une d'elles est libérée par les moyens de sélection, les moyens de préhension étant en attente en position basse, à proximité d'une goulotte étudiée pour recevoir l'affiche libérée qui chute sous l'effet de la gravité.

Dans le cas de cette variante, le module comprend deux modules juxtaposés et un répartiteur comprenant une toile 380 tendue et une aile rigide 382, placée sous la toile et mobile entre deux positions l'une d'orientation de l'affiche libérée vers le premier module et l'autre d'orientation de l'affiche libérée vers le second module.

Le module selon la présente invention fait l'objet, ci-après, d'une description détaillée d'un mode de réalisation préférentiel, cette description étant complétée par des dessins sur lesquels les figures représentent :
- Figure 1, une vue en perspective du module selon l'invention, en position de fonctionnement,
- Figure 2, une vue de face de ce module une fois la face avant transparente retirée,
- Figure 3, une vue de détail des moyens de sélection, applicable également aux moyens d'accrochage de sécurité,
- Figure 4, une vue de face d'un ensemble d'affiches tel qu'il se présente dans le magasin,
- Figure 5, une vue de détail du doigt de retenue,
- Figure 6, une vue en perspective des moyens d'accrochage,
- Figure 7, une vue de ces mêmes moyens en élévation latérale, montés sur la courroie de manoeuvre,
- Figure 8, une vue du module en élévation latérale,
- Figure 9, une vue de détail de la liaison de la face avant avec les flasques latéraux,
- Figure 10, une variante de réalisation, et
- Figure 11, un mode de réalisation recto-verso de la variante représentée sur la figure 10.

Sur la figure 1, on a représenté le module selon l'invention qui comprend un bâti 10 avec deux poutres rigidificatrices supérieure 12 et inférieure 14 ainsi que deux flasques latéraux 16 et 18, une face avant transparente 20 montée de façon étanche à l'aide d'un joint tel que représenté sur la figure 9, l'ensemble étant monté sur des roulettes 22 visibles sur la figure 8, prévues pour coopérer avec des rails 24. De préférence, l'ensemble de ces pièces est réalisé en matériau composite et en aluminium.

En se reportant à la figure 2, on retrouve le module avec son bâti 10 entouré d'un carter 11, la face avant 20 transparente ayant été retirée. Chacun des flasques 16 et 18 comporte des renforts 24 et 26 sur lesquels sont fixées des brides 28 solidaires d'une structure fixe 30. Cette structure comprend essentiellement deux montants 32 et 34 d'une grande rigidité, entretoisés par une poutre haute 36 et une poutre basse 38.

Le module comprend un ensemble rotatif 40, des moyens de préhension 42, un magasin de stockage d'affiches 44, des moyens de sélection 46, des moyens de pilotage 48, des moyens de retenue 50 des affiches non sélectionnées, des moyens d'accrochage de sécurité 52 ainsi qu'une motorisation générale 53.

L'ensemble rotatif 40 comprend un arbre 54 et deux demi-arbres 56 disposés respectivement en partie supérieure et inférieure du bâti et montés à rotation à travers les montants 32 et 34. Une motorisation 58 assure la mise en rotation séquentielle de ces arbres.

Des poulies 60 sont fixées sur ces arbres et des courroies 62 sont tendues entre ces poulies. Sur ces courroies, on a rapporté les moyens de préhension 42 représentés en détail sur les figures 6 et 7. Chaque moyen de préhension comprend une embase 64 fixée sur les courroies 62, embase sur laquelle est rapporté un guide 66 des têtes d'affiche muni d'une plaque 67 formant butée dont l'intérêt sera explicité plus loin dans la présente description ainsi qu'un cliquet 68, en forme de crosse, monté oscillant autour d'un axe 70, ledit cliquet étant soumis à l'action de rappel d'un ressort 72, prévu pour plaquer l'une des extrémités anguleuses 74 de la crosse contre la plaque 67. Le magasin de stockage d'affiches 44 ainsi que représenté en traits discontinus sur la figure 8 est légèrement incliné sur l'arrière et accessible au moyen d'un volet 76 prévu dans le carter 11 dont la position d'ouverture est représentée en traits discontinus sur cette même figure 8.

La motorisation générale 53 utilisée par plusieurs organes du présent module comprend un arbre 78 monté à rotation entre les deux montants 32 et 34 parallèlement aux entretoises 36 et 38, une roue dentée 80 solidaire de l'une des extrémités de cet arbre ainsi qu'un moteur d'entraînement 82 équipé d'un arbre moteur entraînant un pignon 84. De préférence, l'arbre 78 comprend des moyens de blocage en rotation des pièces montées coaxialement sur cet arbre et, à cette fin, l'arbre représenté est à section hexagonale.

Les moyens de sélection 46 comprennent une platine mobile 86 comprenant un tube 88 monté coaxial à l'arbre 78 de la motorisation générale, ce tube ayant une section ronde de façon à laisser tourner librement l'arbre à section hexagonale. La platine mobile comprend en outre deux flasques symétriques 90 qui supportent chacun une roue dentée 92 prévue pour engrener avec une roue dentée motrice 94 solidaire également du flasque correspondant et montée fixe en rotation sur l'arbre 78 à section hexagonale et mobile en translation le long de ce même arbre. Chaque flasque 90 comprend une came 96 ménagée en creux et un doigt de sélection 98 ainsi que cela est représenté en détail sur la figure 3. Ce doigt de sélection est monté à rotation autour d'un axe 100 au moyen d'une douille 102 coopérant avec un ergot cylindrique 104 monté de façon excentrée perpendiculairement au plan de la roue dentée 92. L'une des extrémités du crochet porte un galet 106 monté libre en rotation et prévu pour coopérer avec la came 96. On a également représenté sur cette figure la roue dentée 94 solidaire en rotation de l'arbre 78 à section hexagonale.

Sur les figures 2 et 5, les moyens de retenue 50 comprennent des doigts de retenue 108 solidaires de tiges 110 elles-mêmes montées à rotation autour d'un axe 112 fixé entre les flasques 90 parallèlement à l'entretoise 88 des moyens de sélection. L'extrémité libre de ces tiges 110 comprend un pion 114 représenté en détail sur la figure 3. Ce pion est prévu pour coopérer avec une gorge 116 ménagée sur l'une des faces de chaque roue dentée 94 monté fixe en rotation sur l'arbre 78 et mobile en translation. Cette platine 86 comprend des moyens d'entraînement 116 comportant un moto-réducteur 118, deux poulies 120 et une courroie 122 tendue entre ces deux poulies, l'ensemble étant solidaire de l'entretoise haute 36 du bâti. La courroie est située dans un plan sensiblement horizontal parallèlement à l'entretoise. Des pattes 124 solidaires de l'axe fixe 112 sont liées à l'un des brins de la courroie 122.

Des moyens de calage 126 sont également prévus pour les déplacements de la platine 86.

Ces moyens de calage comprennent un détecteur optique 128 et une règle graduée 130 rapportée sur l'axe 112, ledit détecteur 128 étant orienté en regard des repères de cette règle.

Les moyens d'accrochage de sécurité 52 sont analogues aux moyens de sélection. En effet, sur l'extérieur des montants 32 et 34, il est prévu une roue dentée 132, un doigt d'accrochage de sécurité 134 monté à rotation autour d'un ergot analogue à l'ergot 104, l'extrémité du doigt d'accrochage de sécurité 134 étant également équipée d'un galet prévu pour coopérer avec une came en creux ménagée dans un flasque 136. Seul le profil de la came varie ainsi que cela sera expliqué lors du fonctionnement. La roue dentée 132 engrène directement avec la roue dentée 80 d'entraînement en rotation de l'arbre 78.

On se reporte maintenant à la figure 4 qui représente un ensemble d'affiches tel qu'il est disposé dans le magasin de stockage 44. Chaque affiche comprend aux extrémités latérales du bord supérieur, donc en tête d'affiche, deux languettes de préhension 138 doubles comprenant chacune deux trous 140 prévus pour coopérer avec les cliquets 68 de chaque moyen de préhension. Chaque affiche comprend en outre des languettes de sélection 142 positionnées sur le bord supérieur de cette affiche avec une cote très précise, différente pour chacune des affiches, ce positionnement correspondant à un code précis.

Il est également prévu des languettes 143 d'accrochage de sécurité qui sont toutes positionnées à la même cote.

En pied d'affiche, il est également prévu des rangées 144 de trous de part et d'autre d'une découpe en U référencée 146 et disposée avec précision au milieu du bord inférieur de l'affiche.

Chaque rangée de trous 144 comprend des trous fermés 148 et un trou ouvert 150 au droit de chaque languette de sélection. Le module est complété par des moyens de pilotage 48 qui comprennent une valise électronique 152 équipée de broches 154 pour permettre la liaison avec les différentes commandes. Le module est également équipé de moyens de centrage des affiches tels que représentés sur la figue 2, sous la forme d'une butée 156 prévue pour venir coopérer avec la découpe en U de chacune des affiches.

Le fonctionnement du présent module est maintenant décrit en regard de l'ensemble des figures référencées.

Le module est disposé à même le sol ou sur des rails, comme sur la figure 1. La première opération, d'une grande simplicité, consiste à disposer la valise électronique 152 après avoir ouvert le volet 76. Ce volet permet également d'accéder au magasin 44 dans lequel on dispose dans un ordre quelconque les affiches qui doivent être présentées, celles-ci étant autocentrées par la butée 156 sur laquelle viennent se positionner les découpes en U. La programmation de passage est contenue dans la valise électronique 152 des moyens de pilotage 48. Une fois le module raccordé sur une alimentation électrique et le volet refermé, le module peut fonctionner.

Ainsi, soit par pré-programmation, soit par pilotage direct, les moyens de sélection et de retenue de l'affiche recherchée sont mis en oeuvre. Le détecteur optique 126 permet aux moyens de pilotage de positionner le repère correspondant au bon endroit. Dans ce but, le moyen de pilotage 48 met en marche le moto-réducteur 118 qui met en rotation les poulies 120 qui entraînent à leur tour la courroie 122, ce qui déplace en translation la platine 86 grâce aux pattes 124. Ainsi, la platine 86 se déplace en translation le long de l'arbre 78 jusqu'à ce que les doigts de sélection 98 viennent en regard des languettes de sélection 142 de l'affiche choisie. Lorsque le galet 106 de ces doigts de sélection se déplace dans la came 96 par mise en rotation de la roue dentée 92, elle-même entraînée par la roue dentée 94 solidaire en rotation de l'arbre 78 à section hexagonale, l'extrémité libre de ce doigt soulève l'affiche en pénétrant à travers les trous des languettes de sélection 142.

En partie inférieure, les doigts de retenue 108 pénètrent à travers les trous alignés des rangées 144 des affiches. Par contre, l'affiche qui vient d'être sélectionnée présente les deux trous ouverts 150 au droit de ce doigt de retenue. L'affiche sélectionnée se déplace vers le haut tandis que toutes les autres affiches sont maintenues par les doigts de retenue 108.

Dès que l'affiche est suffisamment soulevée, les doigts d'accrochage de sécurité 134 se sont déplacés par coopération de leur galet avec la came en creux correspondante et ces doigts viennent s'engager dans les languettes d'accrochage de sécurité 143 de l'affiche qui vient d'être sélectionnée.

Ces doigts d'accrochage de sécurité soulèvent encore l'affiche jusqu'à ce que les languettes de préhension 138 viennent se bloquer par leurs trous 140 dans les moyens de préhension 42, plus particulièrement entre la plaque 67 et le guide 66, l'extrémité 74 du cliquet 68 faisant saillie à travers le trou 140 correspondant.

Le ressort de rappel 72 permet de ramener le cliquet en position de verrouillage, ce verrouillage étant renforcé par le fait que ce cliquet travaille en arc-boutement. C'est la position représentée sur la figure 7. Sur cette même figure 7, on constate la présence d'une came 69 solidaire du bâti qui permet au retour du moyen de préhension de déplacer le cliquet à l'encontre du ressort de rappel 72 ce qui libère l'affiche et permet sa remise en place dans le magasin de stockage par simple gravité.

Le déplacement de l'affiche par l'ensemble rotatif s'effectue par mise en service du moteur 58 à déplacement séquentiel sous la commande des moyens de pilotage 48.

Un autre mode de réalisation est représenté sur les figures 10 et 11, les éléments identiques portant les mêmes références que pour le mode de réalisation principal mais augmentées de 200.

Dans ce cas, les affiches sont suspendues aux doigts d'accrochage de sécurité, à l'envers et les crochets de sélection viennent retenir toutes les affiches sauf l'affiche sélectionnée, puis les doigts d'accrochage se retirent si bien que l'affiche sélectionnée tombe dans une goulotte 211 qui guide l'affiche vers les moyens de préhension 242.

L'entraînement est identique au précédent et l'affiche vient se positionner derrière l'écran transparent 220. Lors du retour, il est prévu une fente latérale 341 ménagée sur l'affiche et représentée en trait discontinu sur la figure 4, de façon à assurer un guidage de l'affiche lorsque le cliquet des moyens de préhension lâche l'affiche.

Cette variante présente l'avantage d'être aisée à réaliser en recto-verso car les affiches peuvent être utilisées recto-verso.

Ainsi que représenté sur la figure 11, il est prévu deux modules dos à dos avec un magasin commun. Il suffit ensuite de disposer un répartiteur vers l'un ou l'autre des modules, notamment au moyen d'une toile 380 tendue avec une aile rigide 382 mobile entre deux positions correspondant aux deux orientations vers l'un ou l'autre des modules.

Le module selon l'invention permet ainsi une présentation d'images avec une sécurité totale et une fiabilité certaine en adéquation avec les besoins. De plus, l'agencement optimisé de ce module, qu'il s'agisse du mode de réalisation principal ou de sa variante permet des gains de place, une simplicité d'intervention donc une maintenance facilitée, un montage industriel, une fabrication au meilleur prix et une qualité transparente aux contrôles.

## Revendications

1. Module de stockage, de sélection et de présentation d'affiches, notamment pour les manifestations sportives, pour la ville et pour la publicité sur le lieu de vente, comprenant un bâti (10) avec un carter (11) et une face avant transparente (20), équipé d'un ensemble rotatif (40) composé de deux arbres (54,56) entraînés en rotation par un moteur (58) à déplacement séquentiel, positionnés l'un (54) en haut du bâti et l'autre (56) en bas, des poulies (60) fixées sur ces arbres entre lesquelles sont tendues des courroies (62) de manoeuvre des affiches, des moyens de préhension (42) rapportés et solidaires de ces courroies, un magasin (44) de stockage d'affiches indépendantes les unes des autres et munies chacune de languettes (138) de préhension avec un trou (140) chacune, stockées parallèlement à la face avant transparente, des moyens de sélection (46) d'une affiche parmi les affiches stockées, des moyens de pilotage (48) de la sélection, caractérisé en ce qu'il comprend des moyens de retenue (50) des affiches non sélectionnées.

2. Module de stockage, de sélection et de présentation d'affiches selon la revendication 1, caractérisé en ce qu'il comprend des moyens d'accrochage de sécurité (52).

3. Module de stockage, de sélection et de présentation d'affiches selon la revendication 1 ou 2, caractérisé en ce que les moyens de retenue (50) comprennent une platine (86) mobile en translation parallèlement au plan des affiches, une rangée (144) de trous de sélection ménagés en pied des affiches avec au moins un trou ouvert (150) et au moins un doigt (108) de retenue, solidaire de la platine, entraîné par des moyens de mise en saillie et mobile entre deux positions, l'une en saillie dans laquelle le doigt pénètre dans le trou ouvert de l'affiche sélectionnée et dans les trous fermés des autres affiches et l'autre en retrait pour permettre son déplacement en translation lors des déplacements de ladite platine mobile.

4. Module de stockage, de sélection et de présentation d'affiches selon la revendication 3, caractérisé en ce que les moyens de mise en saillie comprennent une tige (110) solidaire du doigt (108) et montée à rotation par rapport à la platine autour d'un axe (112), l'extrémité libre comprenant un pion fixe (114) monté de façon excentrée sur une roue dentée (94) mue en rotation par une motorisation générale (53) sur un secteur angulaire limité et donné.

5. Module de stockage, de sélection et de présentation d'affiches selon la revendication 3 ou 4, caractérisé en ce que la platine mobile (86) est montée coulissante en translation parallèlement au plan des affiches et comprend des moyens d'entraînement (116) et des moyens de calage (126).

6. Module de stockage, de sélection et de présentation d'affiches selon la revendication 5, caractérisé en ce que les moyens d'entraînement (116) et de calage (126) comprennent un moteur (118) solidaire du bâti, une courroie tendue (122) entre une première poulie (120) solidaire également du bâti et une seconde poulie (120) solidaire de l'arbre moteur, les moyens de calage comprenant un détecteur (128) optique et une règle graduée (130) portée par la platine, ce détecteur étant relié aux moyens de pilotage (48) de façon à commander le moteur (118) de ces moyens d'entraînement.

7. Module de stockage, de sélection et de présentation d'affiches selon l'une quelconque des revendications précédentes, caractérisé en ce que les moyens de sélection comprennent des moyens de calage (126), au moins un doigt de sélection (98) articulé sur une platine mobile (86) en translation parallèlement au plan des affiches, des moyens d'entraînement (116) de cette platine et des moyens de manoeuvre de ce doigt de sélection entre une première position dans laquelle le doigt pénètre à travers le trou d'une languette de préhension (142) de l'affiche sélectionnée et une seconde position dans laquelle le doigt est escamoté pour permettre le déplacement en translation parallèlement au plan des affiches, ces moyens de manoeuvre étant solidaires de cette platine.

8. Module de stockage, de sélection et de présentation d'affiches selon l'une quelconque des revendications 3 à 7, caractérisé en ce que les platines mobiles des moyens de retenue et de sélection, les moyens d'entraînement en translation parallèlement au plan des affiches, et les moyens de calage sont communs.

9. Module de stockage, de sélection et de présentation d'affiches selon l'une quelconque des revendications 7 ou 8, caractérisé en ce que les moyens de manoeuvre du doigt des moyens de sélection comprennent un axe (104) excentré, solidaire d'une roue dentée (92) entraînée par une roue dentée (94) mue en rotation par une motorisation générale (53), axe (104) sur lequel ledit doigt est monté pivotant et un galet (106) monté libre en rotation sur ce doigt et prévu pour coopérer avec une came (96) embarquée sur la platine mobile de façon que le doigt décrive une courbe fermée de forme adéquate lorsque la roue dentée se déplace sur un secteur angulaire limité et donné.

10. Module de stockage, de sélection et de présentation d'affiches selon l'une quelconque des revendications 2 à 9, caractérisé en ce que les moyens d'accrochage de sécurité (52) comprennent au moins un ensemble fixe comportant un doigt d'accrochage de sécurité (134), des moyens de manoeuvre de ce doigt entre une position en saillie dans laquelle le doigt d'accrochage de sécurité pénètre à travers le trou ménagé dans une languette (143) positionnée de façon identique pour toutes les affiches et une seconde position dans laquelle le doigt est en retrait.

11. Module de stockage, de sélection et de présentation d'affiches selon la revendication 10, caractérisé en ce que les moyens de manoeuvre du doigt d'accrochage (134) de sécurité comprennent un axe solidaire d'une roue dentée (132), mue en rotation par une motorisation générale (53) et monté de façon excentrée, un galet monté libre en rotation sur ce doigt et prévu pour coopérer avec une came solidaire du bâti (10).

12. Module de stockage, de sélection et de présentation d'affiches selon l'une quelconque des revendications 4, 9 ou 11, caractérisé en ce que la motorisation générale (53) comprend un arbre (78) à pans ou cannelé, une roue dentée (80) solidaire de cet arbre et un moteur (82) avec un pignon (84) coopérant avec cette roue dentée.

13. Module de stockage, de sélection et de présentation d'affiches selon les revendications 8 et 12, caractérisé en ce que la platine commune comprend un tube (88) monté coulissant sur cet arbre (78) et disposé de façon coaxiale et extérieure par rapport à cet arbre.

14. Module de stockage, de sélection et de présentation d'affiches selon l'une quelconque des revendications précédentes, caractérisé en ce que les moyens de préhension (42) comprennent au moins un embase (64) solidaire des courroies de manoeuvre (62) des affiches avec un guide (66) des têtes d'affiche, comprenant un cliquet (72), plaqué contre le guide et prévu pour passer à travers le trou de la languette correspondante.

15. Module de stockage, de sélection et de présentation d'affiches selon la revendication 14, caractérisé en ce que le cliquet (72) est prévu pour coopérer avec une came (69) solidaire du bâti afin de provoquer l'ouverture de ce cliquet après un tour complet de la courroie correspondante.

16. Module de stockage, de sélection et de présentation d'affiches selon l'une quelconque des revendications précédentes, caractérisé en ce qu'il comprend des moyens de centrage (156) des affiches dans le magasin de stockage.

17. Module de stockage, de sélection et de présentation d'affiches selon la revendication 16, caractérisé en ce que les moyens de centrage comprennent au moins une butée (156) et des trous ouverts (146) ménagés sur les affiches prévus pour venir à cheval sur ladite butée.

18. Module de stockage, de sélection et de présentation d'affiches selon la revendication 1, caractérisé en ce que les affiches sont suspendues aux moyens d'accrochage de sécurité (252) et l'une d'elles est libérée par les moyens de sélection (286), les moyens de préhension (242) étant en attente en position basse, à proximité d'une goulotte étudiée pour recevoir l'affiche libérée qui chute sous l'effet de la gravité lorsque les moyens d'accrochage libèrent l'ensemble du lot d'affiches retenu en totalité sauf une.

19. Module de stockage, de sélection et de présentation d'affiches selon la revendication 18, caractérisé en ce qu'il comprend deux modules juxtaposés et un répartiteur comprenant une toile (380) tendue et une aile rigide (382), placée sous la toile et mobile entre deux positions l'une d'orientation de l'affiche libérée vers le premier module et l'autre d'orientation de l'affiche libérée vers le second module.

## Patentansprüche

1. Modul zum Lagern, Auswählen und Präsentieren von Anzeigen, insbesondere für Sportbekanntmachungen, für die Stadt und für die Öffentlichkeit an Verkaufsstellen, umfassend ein Gestell (10) mit einem Gehäuse (11) und einer transparenten Frontfläche (20), das mit einer Dreheinrichtung (40) versehen ist, die sich aus zwei Wellen (54, 56), die durch einen Motor (58) mit sequentieller Bewegung rotationsmäßig angetrieben sind, von denen eine (54) im oberen Teil des Gestells (10) und die andere (56) unten angeordnet ist, auf diesen Wellen befestigten Rollen (60), zwischen denen Treibriemen (62) zum Bewegen der Anzeigen gespannt sind, an diesen Treibriemen befestigte, zusammengesetzte Mittel (42) zum Ergreifen, einem Magazin (44) zur Aufnahme voneinander unabhängiger Anzeigen, die jeweils mit jeweils mit einer Öffnung (140) versehenen Zungen (138) zum Ergreifen versehen und parallel zur transparenten Frontfläche aufgenommen sind, Mitteln (46) zum Auswählen einer Anzeige unter den aufgenommenen Anzeigen, Mitteln (48) zum Steuern der Auswahl zusammensetzt, dadurch gekennzeichnet, daß Mittel (50) zum Halten der nicht ausgewählten Anzeigen vorgesehen sind.

2. Modul zum Lagern, Auswählen und Präsentieren von Anzeigen nach Anspruch 1, dadurch gekennzeichnet, daß er Sicherheitsmittel (52) zum Aufhängen umfaßt.

3. Modul zum Lagern, Auswählen und Präsentieren von Anzeigen nach Anspruch 1 oder 2, dadurch gekennzeichnet, daß die Mittel (50) zum Halten eine translatorisch parallel zur Ebene der Anzeigen bewegliche Platte (86), eine Reihe (144) von Auswahllöchern am Fuß der Anzeigen mit wenigstens einem offenen Loch (150) und wenigstens einen mit der Platte verbundenen Haltefinger (108) umfassen, der durch Mittel zum Vorstehenlassen angetrieben und zwischen zwei Positionen, einer vorstehenden Position, in der der Finger in das offene Loch der ausgewählten Anzeige eingreift, und einer zurückgezogenen Position zum Ermöglichen seiner translatorischen Verschiebung während der Verschiebungen der beweglichen Platte, beweglich ist.

4. Modul zum Lagern, Auswählen und Präsentieren von Anzeigen nach Anspruch 3, dadurch gekennzeichnet, daß die Mittel zum Vorstehenlassen eine fest mit dem Finger (108) verbundene Stange (110) umfassen, die in bezug auf die Platte um eine Achse (112) drehbar ist und deren freies Ende einen festen Stift (114) aufnimmt, der exzentrisch auf einem Zahnrad (94) montiert ist, das durch eine allgemeine Motorisierung (53) über einen vorgegebenen und begrenzten Winkelbereich drehbar ist.

5. Modul zum Lagern, Auswählen und Präsentieren von Anzeigen nach Anspruch 3 oder 4, dadurch gekennzeichnet, daß die bewegliche Platte (86) parallel zur Ebene der Anzeigen translatorisch geführt ist und Antriebsmittel (116) und Mittel (126) zum Positionieren umfaßt.

6. Modul zum Lagern, Auswählen und Präsentieren von Anzeigen nach Anspruch 5, dadurch gekennzeichnet, daß die Antriebsmittel (116) und die Mittel (126) zum Positionieren einen am Gestell befestigten Motor (118) und einen Treibriemen (122) umfassen, der zwischen einer ersten am Gestell befestigten Rolle (120) und einer zweiten auf der Motorwelle befestigten Rolle (120) gespannt ist, wobei die Mittel zum Positionieren einen optischen Detektor (128) und eine Meßschiene (130) umfassen, die von der Platte getragen wird, wobei der Detektor mit den Mitteln (48) zum Steuern derart verbunden ist, daß der Motor (118) dieser Antriebsmittel gesteuert wird.

7. Modul zum Lagern, Auswählen und Präsentieren von Anzeigen nach einem der vorhergehenden Ansprüche, dadurch gekennzeichnet, daß die Mittel zum Auswählen Mittel (126) zum Positionieren, wenigstens einen Auswählfinger (98), der auf einer beweglichen Platte (86) in Translation parallel zur Ebene von Anzeigen angelenkt ist, Antriebsmittel (116) für diese Platte und Mittel zum Bewegen dieses Auswählfingers zwischen einer ersten Position, in der der Finger durch die öffnung einer Zunge (142) der ausgewählten Anzeige dringt, und einer zweiten Position, in der der Finger zurückgezogen ist, um die translatorische Verschiebung parallel zur Ebene von Anzeigen zu ermöglichen, umfassen, wobei die Mittel zum Bewegen mit dieser Platte verbunden sind.

8. Modul zum Lagern, Auswählen und Präsentieren von Anzeigen nach einem der Ansprüche 3 bis 7, dadurch gekennzeichnet, daß die beweglichen Platten Mittel zum Halten und zum Auswählen umfassen, wobei die Antriebsmittel zur Translation parallel zur Ebene von Anzeigen und die Mittel zum Positionieren gemeinsam sind.

9. Modul zum Lagern, Auswählen und Präsentieren von Anzeigen nach einem der Ansprüche 7 oder 8, dadurch gekennzeichnet, daß die Mittel zum Bewegen des Fingers der Mittel zum Auswählen eine exzentrische Achse (104), die fest mit dem Zahnrad (92) verbunden ist, das durch ein Zahnrad (94) angetrieben ist, das durch eine allgemeine Motorisierung (53) in Drehung versetzt wird, eine Achse (104), auf der dieser Finger schwenkbar montiert ist, und eine Rolle (106) umfassen, die frei drehbar auf diesem Finger montiert und vorgesehen ist, um mit einer Kurve (96) zusammenzuarbeiten, die in der beweglichen Platte derart ausgebildet ist, daß der Finger eine geschlossene Kurve einer adäquaten Form beschreibt, wenn sich das Zahnrad über einen vorgegebenen und begrenzten Winkelbereich bewegt.

10. Modul zum Lagern, Auswählen und Präsentieren von Anzeigen nach einem der Ansprüche 2 bis 9, dadurch gekennzeichnet, daß die Sicherheitsmittel (52) zum Aufhängen wenigstens eine feststehende Einheit umfassen, die einen Sicherheits-Aufhängefinger (134) und Mittel zum Bewegen dieses Fingers zwischen einer ersten vorstehenden Position, in der der Sicherheits-Aufhängefinger die Öffnung durchdringt, die in einer Zunge (143) angebracht ist, die identisch für alle Anzeigen positioniert ist, und einer zweiten Position, in der der Finger zurückgezogen ist, aufweist.

11. Modul zum Lagern, Auswählen und Präsentieren von Anzeigen nach Anspruch 10, dadurch gekennzeichnet, daß die Mittel zum Bewegen des Sicherheits-Aufhängefingers (134) eine feststehende, exzentrisch montierte Achse eines Zahnrads (132), das durch die allgemeine Motorisierung (53) in Rotation versetzt wird, und eine Rolle umfassen, die frei drehbar an diesem Finger montiert und zum Zusammenwirken mit einer feststehenden Kurve des Gestells (10) vorgesehen ist.

12. Modul zum Lagern, Auswählen und Präsentieren von Anzeigen nach einem der Ansprüche 4, 9 oder 11, dadurch gekennzeichnet, daß die allgemeine Motorisation (53) eine mehrkantige oder geriffelte Welle (78), ein mit der Welle fest verbundenes Zahnrad (80) und einen Motor (82) mit einem Ritzel (84) umfaßt, das mit diesem Zahnrad zusammenarbeitet.

13. Modul zum Lagern, Auswählen und Präsentieren von Anzeigen nach einem der Ansprüche 8 und 12, dadurch gekennzeichnet, daß die gemeinsame Platte ein Rohr (88) aufweist, das verschiebbar auf dieser Welle (78) montiert und in bezug auf diese Welle koaxial und außenseitig angeordnet ist.

14. Modul zum Lagern, Auswählen und Präsentieren von Anzeigen nach einem der vorhergehenden Ansprüche, dadurch gekennzeichnet, daß die Mittel (42) zum Ergreifen wenigstens eine Halteplatte (64), die an Treibriemen (62) zum Bewegen von Anzeigen befestigt ist, mit einer Führung (66) für Anzeigenköpfe aufweisen, die eine Sperrklinke (72) umfaßt, die an der Führung anliegt und vorgesehen ist, um durch die öffnung der entsprechenden Zunge zu treten.

15. Modul zum Lagern, Auswählen und Präsentieren von Anzeigen nach Anspruch 14, dadurch gekennzeichnet, daß die Sperrklinke (72) zum Zusammenwirken mit einem am Gestell befestigten Nocken (69) vorgesehen ist, um das öffnen dieser Sperrklinke nach einem vollständigen Umlauf des entsprechenden Treibriemens zu bewirken.

16. Modul zum Lagern, Auswählen und Präsentieren von Anzeigen nach einem der vorhergehenden Ansprüche, dadurch gekennzeichnet, daß er Zentrierungsmittel (156) für Anzeigen in dem Aufnahmemagazin umfaßt.

17. Modul zum Lagern, Auswählen und Präsentieren von Anzeigen nach Anspruch 16, dadurch gekennzeichnet, daß die Zentriermittel wenigstens einen Anschlag (156) und offene öffnungen (146), die in den Anzeigen vorgesehen sind, um auf dem Anschlag zu reiten, umfassen.

18. Modul zum Lagern, Auswählen und Präsentieren von Anzeigen nach Anspruch 1, dadurch gekennzeichnet, daß die Anzeigen von den Sicherheits-Aufhängmitteln (252) herunterhängen und eine hiervon durch die Auswählmittel (286) freigegeben wird, wobei die Mittel (242) zum Ergreifen eine untere Position benachbart einer eingearbeiteten Rutsche einnehmen, um die freigegebene Anzeige aufzunehmen, die unter Schwerkrafteinwirkung fällt, wenn die Aufhängmittel die Gesamtheit des Satzes von gehaltenen Anzeigen insgesamt bis auf eine freigeben.

19. Modul zum Lagern, Auswählen und Präsentieren von Anzeigen nach Anspruch 18, dadurch gekennzeichnet, daß er zwei gegenüberliegende Module und einen Verteiler umfaßt, der einen gespannten Stoff (380) und einen starren Flügel (382) umfaßt, der unter dem Stoff angeordnet und zwischen zwei Positionen beweglich ist, so daß in einer Position die freigegebene Anzeige gegen den ersten Modul und in der anderen Position die freigegebene Anzeige gegen den anderen Module orientiert ist.

## Claims

1. Module for the storage, selection and presentation of posters, in particular for sporting events, town information and point-of-sale advertising, comprising a frame (10) with a casing (11) and a transparent front surface (20), equipped with a rotating assembly (40) composed of two shafts (54, 56) which are driven in rotation by a sequential motor (58), one (54) positioned at the top of the frame and the other (56) at the bottom, pulleys (60) attached to these shafts between which are stretched belts (62) for moving the posters, grasping means (42) joined to the said belts, a box (44) in which the individual posters are stored, each of which is equipped with grasping tabs (138), in each of which is formed a hole (140), the posters being stored parallel to the transparent front surface, means (46) of selecting one poster from amongst the posters stored and means (48) of guiding the selection, characterized in that it comprises means (50) of retaining the posters which have not been selected.

2. Module for the storage, selection and presentation of posters, as claimed in claim 1, characterized in that it comprises security fastening means (52).

3. Module for the storage, selection and presentation of posters, as claimed in claim 1 or 2, characterized in that said retaining means (50) comprise a plate (86) which is capable of movement parallel to the plane of the posters, a row (144) of selection holes formed in the bottom of the posters with at least one open hole (150) and at least one retaining rod (108), fixed to the plate and driven by means of projection, which can move between two positions; an extended position in which the rod penetrates the open hole of the selected poster and in the closed holes of the other posters, and a retracted position which allows it to be moved in translation during the movement of the said movable plate.

4. Module for the storage, selection and presentation of posters, as claimed in claim 3, characterized in that the projection means comprise a bar (110) fixed to the rod (108) and mounted in such a way that it can rotate in relation to the plate around an axle (112), the free end comprising a fixed slug (114) eccentrically mounted on a toothed wheel (94) driven in rotation by a conventional motor unit (53) on a limited and determined angular sector.

5. Module for the storage, selection and presentation of posters, as claimed in claim 3 or 4, characterized in that the movable plate (86) is mounted in such a way that it can slide in translation parallel to the plane of the posters and comprises a traction mechanism (116) and positionning means (126)

6. Module for the storage, selection and presentation of posters, as claimed in claim 5, characterized in that the traction mechanism (116) and positionning means (126) comprise a motor (118) joined to the frame, a belt (122) stretched between a first pulley (120) which is also joined to the frame and a second pulley (120) which is joined to the motor shaft, said positionning means comprising an optical sensor (128) and a graduated rule (130) borne by the plate, this sensor being connected to the guidance means (48) in such a way as to control the motor (118) of the said traction mechanism.

7. Module for the storage, selection and presentation of posters, as claimed in any one of the preceding claims, characterized in that the selection mechanism comprises positionning means (126), at least one selection rod (98) which is hinged around a movable plate (86) in such a way that it can move parallel to the plane of the posters, a traction mechanism (116) which moves this plate and means of moving the said selection rod between a first position, in which the rod penetrates the hole in a grasping tab (142) of the selected poster and a second position in which the rod is retracted in order to allow movement in translation parallel to the plane of the posters, said means of movement being joined to the said plate.

8. Module for the storage, selection and presentation of posters, as claimed in any one of claims 3 to 7, characterized in that the movable plates of said means of retention and selection, means of translational movement parallel to the plane of the posters and fastening means are shared.

9. Module for the storage, selection and presentation of posters, as claimed in claim 7 or 8, characterized in that said means of moving the rod of the means of selection comprise an eccentred axle (104), joined to a toothed wheel (92) driven by a toothed wheel (94) moved in rotation by a motor unit (53), the said rod being mounted on the axle (104) in such a way that it can pivot and a roller (106) which is freely mounted on the said rod and designed to cooperate with a cam (96) borne by the movable plate in such a way that the rod describes a suitably formed closed curve when the toothed wheel is moved over a limited and determined angular sector.

10. Module for the storage, selection and presentation of posters, as claimed in any of claims 2 to 9, characterized in that said fastening means (52) comprise at least one fixed assembly formed from a fastening rod (134), means of moving this rod between an extended position in which the fastening rod penetrates the hole formed in a grasping tab (143) disposed in exactly the same position on each poster, and a second position in which the rod is retracted.

11. Module for the storage, selection and presentation of posters, as claimed in claim 10, characterized in that said means of moving the fastening rod (134) comprise an axle joined to a toothed wheel (132), moved in rotation by a conventional motor unit (53) and mounted eccentrically, a roller freely mounted on this rod and designed to cooperate with a cam joined to the frame (10).

12. Module for the storage, selection and presentation of posters, as claimed in any of claims 4, 9 or 11, characterized in that the motor unit (53) comprises a sectioned or splined shaft (78), a toothed wheel (80) joined to this shaft and a motor (82) with a pinion (84) which cooperates with this toothed wheel.

13. Module for the storage, selection and presentation of posters, as claimed in claims 8 and 12, characterized in that the common plate comprises a tube (88) mounted in such a way that it can slide along the said shaft (78) and disposed coaxially and externally in relation to the said shaft.

14. Module for the storage, selection and presentation of posters, as claimed in any one of the preceding claims, characterized in that said grasping means (42) comprise at least one shoulder (64) joined to the belts (62) used to move the posters with a rail (66) for guiding the top of the posters, comprising a catch (72) disposed flat against the guide rail, and designed to pass through the hole in the corresponding tab.

15. Module for the storage, selection and presentation of posters, as claimed in claim 14, characterized in that the catch (72) is designed to cooperate with a cam (69) joined to the frame in order to ensure that the said catch is opened once a complete turn of the corresponding belt has occurred.

16. Module for the storage, selection and presentation of posters, as claimed in any one of the preceding claims, characterized in that it comprises means (156) of centring the posters in the storage box.

17. Module for the storage, selection and presentation of posters, as claimed in claim 16, characterized in that said centring means comprise at least one limit stop (156) and open holes (146) formed in the posters designed to straddle the said limit stop.

18. Module for the storage, selection and presentation of posters, as claimed in claim 1, characterized in that the posters are hung from fastening means (252) and one poster is released by said selection means (286), said grasping means (242) being in the lower, stand-by position, next to a chute designed to receive the released poster which falls under the force of gravity when said fastening means release the whole batch of retained posters, except one.

19. Module for the storage, selection and presentation of posters, as claimed in claim 18, characterized in that it comprises two juxtaposed modules and a divider comprising of a stretched canvas (380) and a rigid strut (382), which is placed under the canvas and can move between two positions, one directing the released poster towards the first module and the other directing the released poster towards the second module.
